# EUROPÄISCHE PATENTSCHRIFT

(11) **EP 0 117 283 B1**
(45) Veröffentlichungstag und Bekanntmachung des Hinweises auf die Patenterteilung: **27.02.1991**
(21) Anmeldenummer: 83110551.5
(22) Anmeldetag: 22.10.1983
(51) Int. Cl.: H01Q 1/24

(54) **Dipolantenne für tragbare Funkgeräte**
Dipole antenna for a portable radio apparatus
Antenne dipole pour appareil de radio portatif

(30) Priorität: 28.01.1983 DE 3302876
(43) Veröffentlichungstag der Anmeldung: 05.09.1984
(73) Patentinhaber: ROBERT BOSCH GMBH, 70442 Stuttgart (DE)
(72) Erfinder: Erat, August, Dipl.-Ing., D-1000 Berlin 26 (DE)
(74) Vertreter: Schmidt, Hans-Ekhardt

(56) Entgegenhaltungen:
- WO-A-83/03716
- DE-A- 1 933 150
- DE-B- 1 204 284
- US-A- 2 828 413
- US-A- 3 980 952
- US-A- 4 004 228

## Beschreibung

Die Erfindung geht von einer Dipolantenne nach dem Oberbegriff des Hauptanspruchs aus.

### Stand der Technik

Eine derartige Dipolantenne ist in der US-A-3,980,952 beschrieben. Die bekannte Dipolantenne wird durch zwei gegeneinander isolierte metallische Behälter gebildet. Die Behälter enthalten elektrische Baustufen eines Funkgerätes. Eine Entkopplung der Baustufen der beiden durch eine metallische Spule verbundenen Behälter wird mittels hochohmiger Widerstände vorgenommen. Es ist weiterhin eine Dipolantenne bekannt (US-A-2,828,413), bei der die leitenden Behälter nicht nur gegeneinander, sondern auch gegenüber einer Abschirmwand isoliert sind.

Es ist schließlich auch eine Rahmenantenne für einen tragbaren Sender bekannt (US-A-4,004,228), die aus einer spulenförmig angeordneten Leiterbahn einer Leiterplatte besteht. Die Leiterplatte ist Träger für alle Bauelemente und Baustufen des Senders.

### Vorteile der Erfindung

Die erfindunsgemäße Dipolantenne mit den kennzeichnenden Merkmalen des Anspruchs 1 hat den Vorteil, daß die gesamte Innenfläche des Funkgerätes für die Bildung der Antenne ausgenutzt werden kann. Als weitere Vorteile sind anzusehen, daß die Antenne weitgehend unempfindlich gegenüber Körperberührung ist und daß keine Bedämpfung des Dipols durch elektrische Bauteile und deren Abschirmung auftritt, weil diese Bauteile selbst einen Bestandteil der Antenne bilden. Darüber hinaus hat ein mit der erfindungsgemäßen Dipolantenne ausgerüstetes Funkgerät, das vorzugsweise in einem Frequenzbereich zwischen 80 MHz und 1 GHz arbeitet, eine vergleichsweise hohe Empfindlichkeit.

Durch die in den Unteransprüchen aufgeführten Maßnahmen sind vorteilhafte Weiterbildungen und Verbesserungen der im Anspruch 1 angegebenen Dipolantenne möglich. Besonders vorteilhaft ist eine erfindungsgemäße Dipolantenne, bei der die elektrische Trennung zwischen beiden Dipolhälften schaltungstechnisch derart gewählt ist, daß eine geringstmögliche Zahl von Leiterbahnen unterbrochen wird. Auf diese Weise werden die Herstellung der Dipolantenne vereinfacht und elektrische Störungen vermieden.

### Zeichnung

Ausführungsbeispiele der Erfindung sind in der Zeichnung an Hand mehrerer Figuren dargestellt und in der nachfolgenden Beschreibung näher erläutert. Die Zeichnung zeigt in
- Fig. 1: eine schematische Darstellung einer erfindungsgemäßen Dipolantenne für einen Funkempfänger,
- Fig. 2: eine schematische Darstellung der Gleichstromversorgung für die Baustufen des Funkempfängers gemäß Fig. 1 und
- Fig. 3: eine unmaßstäbliche Schnittansicht einer Leiterplatte mit einer Spule, die zu einem Dipol-Abstimmkreis gehört.

### Beschreibung der Erfindung

In Fig. 1 bezeichnet eine strichpunktierte Linie ein Isolierstoffgehäuse 10 eines beispielsweise in der Hand oder am Körper zu tragenden Funkempfängers. Das Gehäuse enthält eine Leiterplatte 11, das ist eine kupferkaschierte Isolierstoffplatte mit Leiterbahnen und Leiterflächen 12, 13 sowie mit diversen Baustufen und Bauelementen des Funkempfängers. Im einzelnen sind auf der Leiterplatte 11 ein Hochfrequenzverstärker 14, ein Demodulator 15, ein Niederfrequenzverstärker 16 und gegebenenfalls ein Lautsprecher 17 angeordnet.

Als Antenne dienen zwei elektrisch gegeneinander isolierte Dipolhälften 18 und 19, bestehend aus den durch einen Spalt 20 voneinander getrennten Leiterflächen 12 und 13, das sind vorzugsweise Abschirmflächen, in Verbindung mit den im Bereich der Leiterflächen 12 bzw. 13 angeordneten Baustufen und Bauelementen sowie mit gegebenenfalls auf der Rückseite der Leiterplatte vorhandenen Leiterbahnen 28 (Fig. 3). Eventuell vorhandene Abschirmgehäuse der Baustufen tragen ebenfalls zur Bildung der Dipolhälften bei.

Die obere Leiterfläche 12 der ersten Dipolhälfte 18 steht über einen Koppelkondensator 21 mit einem ersten Eingang des Hochfrequenzverstärkers 14 in Verbindung, dessen zweiter Eingang unmittelbar auf dem Potential der unteren Leiterfläche 13 liegt.

Außer der elektrischen Trennung der Leiterflächen 12, 13 ist auch eine elektrische Trennung der Funkgeräteschaltung erforderlich. Die Trennung erfolgt beispielsweise zwischen dem Ausgang des Demodulators 15 und dem Eingang des NF-Verstärkers 16, wenn die Aufteilung wie in Fig. 1 vorgenommen ist, das heißt wenn Hochfrequenzverstärker 14 und Demodulator 15 in dem zu der Leiterfläche 13 und NF-Verstärker 16 und Lautsprecher 17 in dem zu der Leiterfläche 12 gehörenden Bereich der Leiterplatte 11 angeordnet sind. Eine elektrische Überbrückung erfolgt über einen hochohmigen Widerstand 22. In Fig. 1 ist die elektrische Trennung der Leitung 23 zwischen Demodulator 15 und NF-Verstärker 16 symbolisch durch Kontakte 24, 25 angedeutet.

Die Leitung 23 befindet sich ebenso wie weitere Leitungen, zum Beispiel die Leitungen 26 und 27, als Leitungsbahnen auf der Rückseite der Leiterplatte, auf der alle Leitungsbahnen, die den Bereich des Spaltes 20 überqueren, unterbrochen und durch hochohmige Widerstände überbrückt sind.

Ein Dipol-Abstimmkreis 29, das ist zum Beispiel ein Parallelresonanzkreis, verbindet die beiden Leitungsflächen 12 und 13 elektrisch. In Fig. 1 ist durch gestrichelte Linien eine Batterie 30 angedeutet, deren metallisches Gehäuse 31 über Leitungen 32 mit der Leiterfläche 13 verbunden ist, so daß das Batteriegehäuse einen Teil der unteren Dipolhälfte 19 bildet.

Die elektrische Stromversorgung für die Baustufen erfolgt gemäß Fig. 2 in der Weise, daß zum Beispiel der Pluspol 33 der Batterie 30 mit einem ersten gegenüber den beiden Leiterflächen 12, 13 isolierten Lötstützpunkt 34 verbunden ist. Den ersten Lötstützpunkt verbindet eine Spule 35 mit einem zweiten innerhalb der Leiterfläche 12 isoliert angeordneten Lötstützpunkt 36. Der erste Lötstützpunkt 34 ist über einen ersten Kondensator 37 mit der Leiterfläche 13 und der zweite Lötstützpunkt 36 über einen zweiten Kondensator 38 mit der Leiterfläche 12 leitend verbunden. An dem ersten Lötstützpunkt 34 wird das positive Potential für den im Bereich der Leiterfläche 13 untergebrachten Schaltungsteil und an dem zweiten Lötstützpunkt 36 das positive Potential für den im Bereich der Leiterfläche 12 untergebrachten Schaltungsteil abgenommen. Der Minuspol 39 der Batterie 30 ist unmittelbar mit der Leiterfläche 13 verbunden. Die Leiterfläche 12 bekommt das negative Potential über eine Spule 40 des Dipol-Abstimmkreises 29 zugeführt.

Die Spulen 35 und 40 können gemeinsam auf einem auf der Leiterplatte befestigten Spulenkörper 41 angeordnet sein, wobei es unter Umständen vorteilhaft sein kann, beide Spulen als Bifilarspule zu wickeln. Die Bifilarspule ergibt dann eine einwandfreie Trennung von Gleichstromkreis und Hochfrequenzkreis.

## Patentansprüche

1. Dipolantenne für tragbare Funkgeräte mit einem Gehäuse, in welchem Hochfrequenz- und Niederfrequenz-Baustufen in zwei mittels hochohmiger Widerstände entkoppelten Bereichen untergebracht sind, **dadurch gekennzeichnet**, daß die auf einer in dem aus Isolierstoff bestehenden Gehäuse (10) enthaltenen Leiterplatte (11) angeordneten Baustufen (14, 15) sowie Leiterbahnen und -flächen (12, 13) der Leiterplatte auf zwei voneinander isolierte, je eine Dipolhälfte (18, 19) bildende Leiterplattenbereiche aufgeteilt sind, daß die Leiterflächen der Dipolhälften über einen Dipol-Abstimmkreis (29) und die Baustufen des einen Bereiches mit den Baustufen des anderen Bereiches über hochohmige Widerstände (22) oder hochohmige Impedanzen elektrisch verbunden sind.

2. Dipolantenne nach Anspruch 1, dadurch gekennzeichnet, daß die elektrische Trennung zwischen den beiden Dipolhälften (18, 19) schaltungstechnisch derart gewählt ist, daß eine geringstmögliche Zahl von Leiterbahnen unterbrochen wird.

3. Dipolantenne nach Anspruch 2, dadurch gekennzeichnet, daß die Trennung zwischen dem Ausgang des Demodulators (15) und dem Eingang des Niederfrequenzverstärkers (16) erfolgt.

4. Dipolantenne nach Anspruch 4, dadurch gekennzeichnet, daß der Pluspol (33) der Batterie (30) mit einem innerhalb einer Dipolhälfte (19) isoliert angeordneten ersten Lötstützpunkt (34) verbunden ist, der über eine Spule (35) mit einem innerhalb der anderen Dipolhälfte (18) isoliert angeordneten zweiten Lötstützpunkt (36) verbunden ist, daß der Minuspol (39) der Batterie mit einer Leiterfläche (13) der einen Dipolhälfte (19) unmittelbar und mit einer Leiterfläche (12) der anderen Dipolhälfte (18) über die Spule (40) des Dipol-Abstimmkreises (29) leitend verbunden ist.

5. Dipolantenne nach Anspruch 1, dadurch gekennzeichnet, daß die Spule (40) des Abstimmkreises (29) und die Spule (35) zwischen den beiden Lötstützpunkten (34, 36) bifilar gewickelt sind.

## Claims

1. Dipole antenna for portable radio sets having a housing in which high-frequency and low-frequency component stages are accommodated in two regions which are decoupled by means of high-impedance resistances, characterised in that the component stages (14, 15), which are disposed on a printed circuit board (11) contained in the housing (10), which is made of insulating material, as well as conductive paths and surfaces (12, 13) of the printed circuit board are divided between two mutually insulated printed circuit board regions, each forming a dipole half (18, 19), the conductive surfaces of the dipole halves are electrically connected by way of a dipole tuning circuit (29) and the component stages of the one region are connected to the component stages of the other region by way of high impedance resistances (22) or high-impedance impedances.

2. Dipole antenna as in claim 1, characterised in that the electrical separation between the two dipole halves (18, 19) is selected in terms of circuitry such that a minimum number of conductive tracks are interrupted.

3. Dipole antenna as in claim 2, characterised in that the separation is made between the outlet of the demodulator (15) and the inlet of the low-frequency amplifier (16).

4. Dipole antenna as in claim 4, characterised in that the positive pole (33) of the battery (30) is connected to a first soldering terminal (34), which is disposed in an insulated manner inside a dipole half (19), and which is connected by way of a coil (35) to a second soldering terminal (36), which is disposed in an insulated manner inside the other dipole half (18), the negative pole (39) of the battery is directly connected to a conductive surface (13) of one dipole half (19) and is conductively connected to a conductive surface (12) of the other dipole half (18) by way of the coil (40) of the dipole tuning circuit (29).

5. Dipole antenna as in claim 1, characterised in that the coil (40) of the tuning circuit (29) and the coil (35) are wound in a bifilar manner between the two soldering terminals (34, 36).

## Revendications

1. Antenne dipôle pour appareils radio portatifs comprenant un boîtier dans lequel sont logés des étages haute fréquence et basse fréquence dans deux zones désaccouplées au moyen de résistances à valeur ohmique élevée, caractérisée en ce que les étages (14, 15) disposés sur une plaquette de circuits imprimés (11), contenue dans un boîtier (10) constitué en une matière isolante, sont, ainsi que les pistes conductrices et les surfaces conductrices (12, 13), répartis sur deux zones de la plaquette imprimée de circuit, isolées l'une de l'autre et constituant chacune une moitié de dipôle (18, 19), de telle sorte que les surfaces conductrices des moitiés de dipôle sont reliées électriquement par un circuit d'accord de dipôle (29) et les étages de l'une des zones aux étages de l'autre zone par des résistances à valeur ohmique élevée (22) ou par des impédances à valeur ohmique élevée.

2. Antenne dipôle selon la revendication 1, caractérisée en ce que la séparation électrique entre les deux moitiés de dipôle (18, 19) est choisie selon une technique des circuits telle qu'un nombre minimum de pistes conductrices est interrompu.

3. Antenne dipôle selon la revendication 2, caractérisée en ce que la séparation est effectuée entre la sortie du démodulateur (15) et l'entrée de l'amplificateur basse fréquence (16).

4. Antenne dipôle selon la revendication 3, caractérisée en ce que le pôle plus (33) de la batterie (30) est relié à un premier point d'appui soudé (34) disposé isolé à l'intérieur d'une moitié de dipôle, qui est relié par une bobine (35) à un deuxième point d'appui soudé (35) disposé isolé à l'intérieur de l'autre moitié de dipôle (18) de telle sorte que le pôle moins (39) de la batterie est directement relié, conducteur, directement à une surface conductrice (13) d'une des moitiés de dipôle (19) et à une surface conductrice (12) de l'autre moitié de dipôle (18) par la bobine (40) du circuit d'accord du dipôle.

5. Antenne dipôle selon la revendication 1, caractérisée en ce que la bobine (40) du circuit d'accord (29) et la bobine (35) située entre les deux points d'appui soudés (34, 36) sont pourvus d'un enroulement bifilaire.
